# FASCICULE DE BREVET EUROPEEN

(11) **EP 1 243 702 B1**
(45) Date de publication et mention de la délivrance du brevet: **10.08.2005**
(21) Numéro de dépôt: 01401387.4
(22) Date de dépôt: 28.05.2001
(51) Int. Cl.: E02D 17/04

(54) **Dispositif d'étayage d'une paroi de soutènement de fouille et utilisation d'un tel dispositif**
Abstützeinrichtung einer Grabenwand und deren Anwendung
Buttressing apparatus for an excavation shoring and use of the apparatus

(30) Priorité: 13.03.2001 FR 0103384
(43) Date de publication de la demande: 25.09.2002
(73) Titulaire: Spie Fondations, 95863 Cergy Pontoise (FR)
(72) Inventeur: Gauthey, Jean-Robert, 92000 Nanterre (FR)
(74) Mandataire: Doireau, Marc

(56) Documents cités:
- DE-A- 1 484 543
- FR-A- 1 450 745
- JP-A- 9 264 024
- US-A- 3 490 242
- PATENT ABSTRACTS OF JAPAN vol. 1998, no. 11, 30 septembre 1998 (1998-09-30) & JP 10 159094 A (KUMAGAI GUMI CO LTD), 16 juin 1998 (1998-06-16)
- PATENT ABSTRACTS OF JAPAN vol. 1998, no. 05, 30 avril 1998 (1998-04-30) & JP 10 008469 A (KAWATETSU KIZAI KOGYO KK), 13 janvier 1998 (1998-01-13)

## Description

L'invention concerne un dispositif d'étayage d'une paroi de soutènement de fouille, notamment pour chantier, et particulièrement adapté à une utilisation en zone sismique.

Dans les fouilles traditionnelles, qui concernent tout type de creusement, excavation, puits, etc., l'étayage et la stabilisation des parois de soutènement s'effectuent au moyen de butons traversants qui travaillent en compression de paroi à paroi, ou de tirants d'ancrage.

Les tirants d'ancrage sont des ouvrages de haute technologie utilisant des précontraintes en acier et une zone de scellement. Cette mise en oeuvre complexe et coûteuse nécessite le phasage complexe de terrassements et peut s'avérer impossible du fait de la présence d'ouvrages (canalisation, tunnels, caves, etc...).

Les butons sont en général réalisés en métal et leur présence entre les parois encombre la fouille, rendant difficile l'exécution des travaux ultérieurs tels qu'un terrassement ou du gros oeuvre. De plus, en cas de grandes dimensions, cette solution nécessite des systèmes de contreventement et des appuis intermédiaires, par exemple des poteaux préfondés, et du fait de leur élasticité, des problèmes de dilatation et/ou de déformation liés à la température peuvent nécessiter des mises en oeuvre complexes telles que l'utilisation de pré-chargements, de vérins à accumulation, de peintures réfléchissantes, etc... . Cette solution limite donc l'accès à la fouille du fait de la présence d'un enchevêtrement de butons pouvant par ailleurs se croiser à des hauteurs différentes.

Du document JP-A-09264024 est connu un dispositif d'étayage d'une paroi de soutènement d'une fouille, comportant, d'une part, une structure d'appui destinée à pénétrer dans le sol constituant le fond de la fouille en deçà de la paroi et, d'autre part, des butons de stabilisation prenant appui sur la structure d'appui et destinés à étayer la paroi, chaque buton étant destiné à prendre appui contre ladite paroi au niveau d'une première extrémité et comportant une seconde extrémité prenant appui sur ladite structure d'appui.

Ces systèmes ne donnent donc pas satisfaction tant du point de vue de leur encombrement que de leur mise en oeuvre, qui s'avère complexe, ainsi que de leur fiabilité ou de leur polyvalence dans les applications.

Le but de l'invention est de résoudre au moins l'un des problèmes évoqués ci-dessus.

Pour ce faire, l'invention prévoit d'utiliser au moins un buton associé à une structure rigide d'appui qui permet de libérer une zone de travail en son centre afin d'accéder plus facilement à l'intérieur de la fouille.

Plus précisément, l'objet de l'invention concerne un dispositif d'étayage d'une paroi de soutènement d'une fouille, comportant, d'une part, une structure d'appui destinée à reposer sur ou pénétrer dans le sol constituant le fond de ladite fouille en deçà de ladite paroi et, d'autre part, des butons de stabilisation prenant appui sur ladite structure d'appui et destinés à étayer ladite paroi, chaque buton étant destiné à prendre appui contre ladite paroi au niveau d'une première extrémité et comportant une seconde extrémité prenant appui sur ladite structure d'appui, et selon lequel ladite structure d'appui comporte des poteaux de support adaptés pour reposer ou pénétrer dans ledit sol et au moins un anneau d'appui reposant sur lesdits poteaux et sur lequel prennent appui lesdits butons.

De manière avantageuse, la structure rigide d'appui est réalisée en matériau la rendant amovible, par exemple en matériaux composites.

Avantageusement encore, tous les butons de stabilisation exercent une force de compression centripète sur la structure rigide d'appui.

Dans un mode de réalisation préféré, les butons sont disposés tout autour de la structure rigide d'appui de manière à répartir la force de compression et limiter la déformation de ladite structure.

La structure rigide d'appui est de surface de type cylindrique, de section circulaire, elliptique, ou encore polyédrique, par exemple sensiblement rectangulaire, suivant la forme de la fouille, ou bien de type surface de révolution, en particulier de forme conique, ou bien encore en empilement successif cylindro-révolutionnaire. Cela lui permet ainsi de mieux supporter les forces de compressions exercées par les butons.

Selon un mode préféré de réalisation, une pluralité de structures rigides d'appui sont empilées les unes au-dessus des autres en fonction de la profondeur de la fouille.

Avantageusement, afin de répartir la charge appliquée contre la paroi de la fouille, des poutres sont intercalées entre des butons et la paroi de fouille.

Le dispositif peut également comprendre des dalles contre lesquelles prennent appui les butons, pour s'adapter à la forme de la paroi de la fouille, notamment au niveau des angles de la paroi de la fouille.

Selon un aspect complémentaire, la structure rigide d'appui est munie de poteaux de support adaptés pour reposer et/ou pénétrer dans le sol constituant le fond de la fouille.

Selon un autre mode de réalisation, la structure rigide d'appui comprend également des fondations adaptées pour pénétrer dans le sol constituant le fond de la fouille.

De préférence, les fondations forment une structure continue de même section ou épaisseur que celle de la structure rigide d'appui.

Avantageusement, le dispositif présente, extérieurement à la structure rigide d'appui, des moyens supplémentaires de butonnage de pied de paroi.

En particulier, les moyens supplémentaires de butonnage prennent appui contre lesdites fondations.

Le dispositif selon l'invention présente en particulier de bonnes aptitudes à être utilisé dans une zone sismique.

D'autres caractéristiques, détails et avantages de l'invention ressortiront à la lecture de la description faite en référence aux dessins annexés donnés à titre d'exemple et dans lesquels :
- la figure 1 est une vue de dessus d'un dispositif d'étayage de fouille conforme à la présente Invention, et
- la figure 2 est une vue en coupe de la figure 1 selon une ligne AA'.

La figure 1 représente, en vue du dessus, une fouille 1 de type habituel creusée à une certaine profondeur dans le sol d'un terrain sur lequel se trouve un chantier de construction, par exemple d'un bâtiment. Cette fouille 1 présente une forme quelconque, par exemple de section polyédrique ou circulaire, délimitée par une paroi rigide 2. Cette paroi peut être moulée en béton, en mortier ou autre, ou se présenter sous la forme de planches de bois ou en métal permettant de soutenir la terre du sol creusé pour réaliser ladite fouille 1. Un dispositif 10 d'étayage de cette paroi rigide de soutènement 2 est également représenté sur la figure 1.

Le dispositif d'étayage 10 conforme à l'invention comprend une structure rigide d'appui 12 disposée à l'intérieur de la fouille 1 et qui présente par exemple une section circulaire. Tout autour de cette structure rigide d'appui 12 sont disposés des butons 15 de stabilisation de type usuel qui prennent appui à une extrémité 15a contre la paroi de soutènement 2 de la fouille 1 et, à une extrémité opposée 15b, contre la paroi externe 12a de ladite structure rigide d'appui 12. Les butons 15 exercent une force de compression centripète sur la structure rigide d'appui 12 et ils sont répartis tout autour de cette structure 12 de telle sorte que la force de compression est bien répartie pour éviter toute déformation trop importante d'une ou plusieurs zones particulières ou sensibles de la structure rigide d'appui 12.

De préférence, les butons de stabilisation 15 prennent appui contre des poutres 16 de répartitions de contraintes représentées sur la figure 2. Ces poutres 16 sont placées à l'extrémité 15a des butons 15 et sont disposées perpendiculairement auxdits butons 15. Elles évitent ainsi que la paroi de soutènement 2 soit abîmée et par exemple marquée par un enfoncement éventuel des butons 15.

En certains endroits, les butons 15 prennent appui contre des dalles 18, en particulier dans certains angles 2a, 2b, 2c et 2d de la paroi de soutènement 2 de la fouille 1.

Comme illustrée sur la figure 2, la structure rigide d'appui 12 repose sur des poteaux de support 20 espacés et adaptés pour reposer et/ou pénétrer dans le sol constituant le fond de la fouille 1. Ces poteaux de support 20 sont de préférence scellés à des fondations de scellement 22 pénétrant dans le sol du fond de la fouille 1.

Dans le cadre d'une très grande fouille 1, les fondations de scellement 22 peuvent se présenter sous la forme d'un anneau continu sensiblement identique à celui de la structure rigide d'appui 12. Dans le cas particulier d'un anneau de fondation 22 des poteaux de support 20, cet anneau 22 peut également servir d'anneau de compression classique en coopérant avec des moyens supplémentaires de butonnage 24, tels que du béton, des injections du sol ou des injections de ciment ou de mortier sous pression (« jet grouting » en terminologie anglo-saxonne) assurant plus spécifiquement un transfert des charges du pied de la paroi 2.

La solution ainsi présentée permet de réaliser aisément l'étayage d'une paroi de soutènement 2 d'une fouille 1 d'un chantier, tout en libérant une zone de travail maximale 25 à l'intérieur de la structure rigide d'appui 12. Cela permet ainsi d'effectuer facilement, et sans risque pour les ouvriers, des travaux de terrassement, du gros oeuvre ou autre, ce qui était particulièrement difficile à réaliser avec les dispositifs de l'art antérieur car les butons traversaient la fouille de part et d'autre, éventuellement en se croisant à diverses hauteurs.

Cette solution réduit aussi considérablement la longueur des butons 15 utilisés, ce qui permet d'avoir une bien meilleure tenue mécanique en compression pour étayer la paroi de soutènement 2 et réduit la quantité de matière à utiliser, principalement l'acier, les butons étant généralement réalisés dans ce métal.

La structure rigide d'appui 12 est par ailleurs amovible et facile à retirer une fois les opérations effectuées dans le fond de la fouille 1. Elle peut être réutilisée pour d'autres fouilles et d'autres chantiers ce qui est particulièrement avantageux et économique.

La structure rigide d'appui 12 repose également sur un nombre nettement moindre de poteaux de support 15 que dans l'art antérieur, sans perte d'efficacité.

Un tel dispositif 10 peut être utilisé quelle que soit la forme de la fouille 1, notamment grâce aux dalles d'angle 18. Il trouve une application particulière dans les zones sismiques car la portée des butons est nettement réduite, réduisant ainsi l'effet de déformation élastique pouvant provoquer des déplacements de la paroi de soutènement.

En cas de fouille 1 profonde et donc de paroi de soutènement 2 assez haute, il est possible d'empiler verticalement plusieurs structures rigides d'appui 12 selon la profondeur de la fouille 1, comme cela est illustré sur la figure 2.

Une chronologie des travaux peut alors être la suivante :
- réalisation de la paroi moulée ;
- réalisation des poteaux de support et des fondations ;
- réalisation et mise en place d'une première structure d'appui par exemple annulaire ;
- mise en place des butons et pose ou construction d'un deuxième anneau d'appui;
- réitération tant que nécessaire.

Il doit être bien entendu toutefois que ces exemples sont donnés uniquement à titre d'illustration de l'objet de l'Invention dont ils ne constituent en aucune manière une limitation.

Ainsi, la structure rigide d'appui peut être constituée d'éléments préfabriqués en acier, béton armé ou non, ou en matériaux composites qui peuvent être démontables. Elle peut également être réalisée en béton contraint, armé ou non. Dans ce cas, elle est démolie en fin de travaux. Par ailleurs, la forme de la structure rigide d'appui peut varier en fonction de celle de la fouille.

## Revendications

1. Dispositif d'étayage (10) d'une paroi de soutènement (2) d'une fouille (1), ledit dispositif (10) comportant, d'une part, une structure rigide d'appui destinée à reposer sur ou pénétrer dans le sol constituant le fond de ladite fouille (1) en deçà de ladite paroi (2) et, d'autre part, des butons de stabilisation (15) prenant appui sur ladite structure d'appui et destinés à étayer ladite paroi (2), chaque buton (15) étant destiné à prendre appui contre ladite paroi (2) au niveau d'une première extrémité (15a) et comportant une seconde extrémité (15b) prenant appui sur ladite structure d'appui, et selon lequel ladite structure d'appui comporte des poteaux de support (20) adaptés pour reposer ou pénétrer dans ledit sol et au moins un anneau d'appui (12) reposant sur lesdits poteaux (20) et sur lequel prennent appui lesdits butons (15).

2. Dispositif d'étayage selon la revendication 1, **caractérisé en ce que** ladite structure d'appui est amovible.

3. Dispositif d'étayage selon la revendication 1 ou 2, **caractérisé en ce que** lesdits butons de stabilisation (15) exercent une force de compression centripète sur ladite structure d'appui.

4. Dispositif d'étayage selon la revendication 3, **caractérisé en ce que** lesdits butons (15) prennent appui tout autour dudit anneau (12) pour répartir la force de compression et limiter la déformation de ladite structure d'appui.

5. Dispositif d'étayage selon une des revendications précédentes, **caractérisé en ce que** ledit anneau présente une section transversale rectangulaire.

6. Dispositif d'étayage selon une des revendications précédentes, **caractérisé en ce qu'**il comporte une pluralité d'anneaux d'appui (12) qui sont empilés les uns au-dessus des autres.

7. Dispositif d'étayage selon une des revendications précédentes, **caractérisé en ce qu'**il comporte en outre des poutres de répartition (16) de la contrainte appliquée contre ladite paroi (2), chaque poutre (16) étant intercalée entre l'un desdits butons (15) et ladite paroi (2).

8. Dispositif d'étayage selon une des revendications précédentes, **caractérisé en ce qu'**il comporte en outre des dalles (18) sur lesquelles prennent appui plusieurs desdits butons (15) pour s'adapter à la forme de ladite paroi (2).

9. Dispositif d'étayage selon une des revendications précédentes, **caractérisé en ce que** ladite structure d'appui comporte en outre des fondations (22) adaptées pour pénétrer dans ledit sol.

10. Dispositif d'étayage selon la revendication 9, **caractérisé en ce que** lesdites fondations (22) présentent une structure continue de forme annulaire de même diamètre que celui dudit ou de chaque anneau d'appui (12).

11. Dispositif d'étayage selon une des revendications précédentes, **caractérisé en ce qu'**il comporte, extérieurement à ladite structure d'appui, des moyens supplémentaires de butonnage (24) de pied de paroi (2).

12. Dispositif d'étayage selon les revendications 9 et 11 ou 10 et 11, **caractérisé en ce que** lesdits moyens supplémentaires de butonnage (24) prennent appui sur lesdites fondations (22).

13. Dispositif d'étayage selon la revendication 11 ou 12, **caractérisé en ce que** lesdits moyens supplémentaires de butonnage (24) sont choisis parmi des butons, du béton, des injections de consolidation et du « jet grouting ».

14. Utilisation dans une zone sismique du dispositif (10) d'étayage selon une des revendications précédentes.

## Patentansprüche

1. Abstützeinrichtung (10) einer Stütz- bzw. Spundwand (2) einer Baugrube (1), wobei die Einrichtung (10) einerseits einen starren Stützaufbau, der zur Auflage auf dem oder zum Eindringen unterhalb der Stützwand in den den Grund der Baugrube (1) bildenden Boden bestimmt ist, und andererseits Stabilisierungsstreben (15) aufweist, die an dem Stützaufbau abgestützt sind und zur Abstützung der Wand (2) vorgesehen sind, wobei jede Strebe (15) dazu bestimmt ist, auf der Höhe eines ersten Endes (15a) ein Auflager bzw. eine Stütze gegen die Wand (2) zu bilden, und ein zweites Ende (15b) aufweist, welches sich auf dem Stützaufbau abstützt, und wobei der Stützaufbau Tragpfosten (20), die zum Stehen auf oder zum Eindringen in den Boden ausgelegt sind, und mindestens einen Haltering (12) aufweist, der auf den Pfosten (20) aufliegt und an welchem sich die Streben (15) abstützen.

2. Abstützeinrichtung nach Anspruch 1, **dadurch gekennzeichnet, dass** der Stützaufbau lösbar ausgebildet ist.

3. Abstützeinrichtung nach Anspruch 1 oder 2, **dadurch gekennzeichnet, dass** die Stabilisierungsstreben (15) eine zentripetale Druckkraft auf den Stützaufbau ausüben.

4. Abstützeinrichtung nach Anspruch 3, **dadurch gekennzeichnet, dass** die Streben (15) um den gesamten Ring (12) herum zur Aufteilung der Druckkraft und zur Begrenzung der Verformung des Stützaufbaus abgestützt sind.

5. Abstützeinrichtung nach einem der vorhergehenden Ansprüche, **dadurch gekennzeichnet, dass** der Ring einen rechteckigen Querschnitt aufweist.

6. Abstützeinrichtung nach einem der vorhergehenden Ansprüche, **dadurch gekennzeichnet, dass** sie eine Vielzahl von einem unter dem anderen gestapelten Halteringen (12) aufweist.

7. Abstützeinrichtung nach einem der vorhergehenden Ansprüche, **dadurch gekennzeichnet, dass** sie außerdem Träger (16) zur Verteilung der gegen die Stützwand (2) aufgebrachten Belastung bzw. Spannung aufweist, wobei jeder Träger (16) zwischen einem der Pfosten (15) und der Stützwand (2) eingebracht ist.

8. Abstützeinrichtung nach einem der vorhergehenden Ansprüche, **dadurch gekennzeichnet, dass** sie außerdem Platten (18) aufweist, auf denen mehrere der Pfosten (15) zur Anpassung an die Form der Stützwand (2) abgestützt sind.

9. Abstützeinrichtung nach einem der vorhergehenden Ansprüche, **dadurch gekennzeichnet, dass** der Stützaufbau außerdem Fundamente (22) aufweist, die zum Eindringen in den Boden angepasst sind.

10. Abstützeinrichtung nach Anspruch 9, **dadurch gekennzeichnet, dass** die Fundamente (22) einen Aufbau in durchgängiger Ringform mit dem gleichen Durchmesser aufweisen, den der des Halterings (12) oder der jedes Halterings (12) aufweist.

11. Abstützeinrichtung nach einem der vorhergehenden Ansprüche, **dadurch gekennzeichnet, dass** sie außerhalb an dem Stützaufbau ergänzende Einrichtungen (24) zur Unterklotzung des Fußes der Wand (2) aufweist.

12. Abstützeinrichtung nach den Ansprüchen 9 und 11 oder 10 und 11, **dadurch gekennzeichnet, dass** die ergänzenden Einrichtungen (24) zur Unterklotzung an den Fundamenten (22) abgestützt sind.

13. Abstützeinrichtung nach Anspruch 11 oder 12, **dadurch gekennzeichnet, dass** die ergänzenden Einrichtungen (24) zur Unterklotzung unter Folgendem ausgewählt sind: Strebstempel, Beton, Einspritzungen zur Verfestigung und "Jet Grouting".

14. Verwendung der Abstützeinrichtung (10) nach einem der vorhergehenden Ansprüche in einer Erdbebenzone.

## Claims

1. Bracing device (10) for a support wall (2) for a trench (1), the said device (10) comprising firstly a rigid support structure intended to rest on or penetrate the ground constituting the bottom of the said trench (1) on this side of the said wall (2) and, secondly, stabilisation stays (15) bearing on the said support structure and intended to brace the said wall (2), each stay (15) being intended to bear against the said wall (2) at a first end (15a) and comprising a second end (15b) bearing on the said support structure and according to which the said support structure comprises support poles (20) adapted to rest on or penetrate the said ground and at least one support ring (12) resting on the said poles (20) and on which the said stays (15) bear.

2. Bracing device according to Claim 1, **characterised in that** the said support structure is removable.

3. Bracing device according to Claim 1 or 2, **characterised in that** the said stabilisation stays (15) exert a centripetal compression force on the said support structure.

4. Bracing device according to Claim 3, **characterised in that** the said stays (15) bear all around the said ring (12) in order to distribute the compression force and limit the deformation of the said support structure.

5. Bracing device according to one of the preceding claims, **characterised in that** the said ring has a rectangular transverse section.

6. Bracing device according to one of the preceding claims, **characterised in that** it comprises a plurality of support rings (12) which are stacked one above the other.

7. Bracing device according to one of the preceding claims, **characterised in that** it also comprises beams (16) for distributing the force applied against the said wall (2), each beam (16) being interposed between one of the said stays (15) and the said wall (2).

8. Bracing device according to one of the preceding claims, **characterised in that** it also comprises slabs (18) on which several of the said stays (15) bear in order to adapt to the shape of the said wall (2).

9. Bracing device according to one of the preceding claims, **characterised in that** the said support structure also comprises foundations (22) adapted to penetrate the said ground.

10. Bracing device according to Claim 9, **characterised in that** the said foundations (22) have a continuous annular-shaped structure with the same diameter as that of the said or each support ring (12).

11. Bracing device according to one of the preceding claims, **characterised in that** it comprises, externally to said support structure, supplementary means (24) of bracing the foot of the wall (2).

12. Bracing device according to Claims 9 and 11 or 10 and 11, **characterised in that** the said supplementary bracing means (24) bear on the said foundations (22).

13. Bracing device according to Claim 11 or 12, **characterised in that** the said supplementary bracing means (24) are chosen from amongst stays, concrete, consolidation injections and jet grouting.

14. Use of the bracing device (10) according to one of the preceding claims in a seismic area.
